# DEMANDE DE BREVET EUROPEEN

(11) **EP 2 915 448 A1**
(43) Date de publication de la demande: **09.09.2015**
(21) Numéro de dépôt: 15154955.7
(22) Date de dépôt: 13.02.2015
(51) Int. Cl.: A47B 3/02

(54) **Table pliante**

(30) Priorité: 03.03.2014 FR 1451672
(71) Demandeur: Lafuma Mobilier S.A.S., 26140 Anneyron (FR)
(72) Inventeur: Pernet, Jean-Noël, 01430 Condamine La Doye (FR); Roani, Corrado, 26210 Manthes (FR)
(74) Mandataire: Chevalier, Renaud Philippe

(57) **Abrégé**

L'invention concerne une table pliable (1), comprenant :
- un plateau (2),
- un châssis (3), le plateau (2) étant monté sur le châssis (3),
- un piètement comprenant une première et une deuxième branche (4, 5), la première branche (4) étant articulée en rotation par rapport à la deuxième branche (5) de façon à former un X autour d'un axe de jonction (Z), la première branche (4) présentant une première extrémité libre (4a) destinée à être en appui sur le sol et une deuxième extrémité (4b) montée en rotation sur le châssis (3) selon un premier axe de rotation (Y), la deuxième branche (5) présentant une première extrémité libre (5a) destinée à être en appui sur le sol,
caractérisée en ce que le châssis (3) comporte au moins une première coulisse (7) et une deuxième coulisse (7), et en ce que la deuxième branche (5) comprend une deuxième extrémité (5b) montée en translation sur chaque coulisse (7) de sorte que lorsque la table pliable (1) passe d'une position pliée à une position dépliée et inversement, la deuxième extrémité (5b) de la deuxième branche (5) se déplace linéairement sur chaque coulisse (7) du châssis (3) et entraîne la rotation de la deuxième branche (5) autour de l'axe de jonction (Z), jusqu'à ce que la deuxième extrémité (5b) de la deuxième branche (5) vienne en butée contre une extrémité de chaque coulisse (7) et en ce que la première branche (4) présente deux portions saillantes (11), chacune des portions saillantes (11) étant montée en rotation sur une coulisse (7) ou sur une partie du châssis (3), chaque portion saillante (11) de la première branche (4) présente une forme adaptée pour augmenter l'effet de levier appliqué sur le châssis (3) lors du dépliement de la table (1) et de permettre ainsi un déport des efforts vers le centre de la table (1).

## Description

La présente invention concerne le domaine des tables pliables et plus particulièrement celui de la cinématique de pliage/dépliage des tables pliables.

Parmi les types de tables pliables, certaines tables se plient et se déplient par basculement du piètement contre le plateau. D'autres se plient et se déplient par crantage : des crans sont prévus sous le plateau et deux branches de piètement sont articulées en ciseaux, c'est-à-dire en forme de X, une des branches étant fixée au plateau et l'autre étant mobile et destinée à venir dans un des crans du plateau suivant l'écartement progressif des deux branches l'une par rapport à l'autre.

Tous ces systèmes de pliage/dépliage de tables présentent l'inconvénient d'être difficiles à manipuler car ces systèmes nécessitent une gestion du pliage du piètement et une gestion du plateau, ce qui est fastidieux notamment lorsque les dimensions de la table s'avèrent conséquentes.

En outre, comme les branches viennent en appui sur le plateau en configuration pliée, certains systèmes connus peuvent présenter un risque de pincement entre le plateau et les branches du piètement.

L'invention a pour but de remédier à tout ou partie des inconvénients précités.

L'invention a pour objet une table pliable, comprenant :
- un plateau,
- un châssis, le plateau étant monté sur le châssis,
- un piètement comprenant une première et une deuxième branche, la première branche étant articulée en rotation par rapport à la deuxième branche de façon à former un X autour d'un axe de jonction, la première branche présentant une première extrémité libre destinée à être en appui sur le sol et une deuxième extrémité montée en rotation sur le châssis selon un premier axe de rotation, la deuxième branche présentant une première extrémité libre destinée à être en appui sur le sol,
caractérisée en ce que le châssis comporte au moins une première coulisse et une deuxième coulisse, et en ce que la deuxième branche comprend une deuxième extrémité montée en translation sur chaque coulisse, de sorte que lorsque la table pliable passe d'une position pliée à une position dépliée et inversement, la deuxième extrémité de la deuxième branche se déplace linéairement sur chaque coulisse du châssis et entraîne la rotation de la deuxième branche autour de l'axe de jonction jusqu'à ce que ladite deuxième extrémité de la deuxième branche vienne en butée contre une extrémité de chaque coulisse.

Selon l'invention, tous les éléments de la table pliable, à savoir le plateau, le châssis, et le piètement sont reliés entre eux. Le piètement d'une part, et l'ensemble constitué par le plateau et le châssis d'autre part, sont mobiles l'un par rapport à l'autre, ce qui permet des manoeuvres aisées sans gestion séparée du piètement et du plateau, le mouvement d'une branche du piètement entraînant le mouvement des autres éléments de manière fluide et simple sans aucun effort particulier.

Avantageusement, le basculement du châssis autour du premier axe de rotation entraîne la rotation de la première branche autour du premier axe de rotation et amorce la translation de la deuxième branche sur chaque coulisse, lorsque la table passe d'une position pliée à une position dépliée.

Selon une autre caractéristique de l'invention, la deuxième extrémité de la deuxième branche comprend deux portions saillantes, chaque portion saillante étant conçue pour coopérer avec une coulisse du châssis.

Selon une autre caractéristique de l'invention, la deuxième branche est en retrait par rapport au châssis dans le sens de la hauteur de sorte que chaque portion saillante de la deuxième branche présente une forme adaptée pour assurer la jonction entre la deuxième branche et chaque coulisse. La forme des portions saillantes de la deuxième branche permet d'être toujours à niveau par rapport aux coulisses, quelle que soit la position dans laquelle est la table pliable.

Selon une autre caractéristique de l'invention, la première branche présente deux portions saillantes, chacune des portions saillantes étant montée en rotation sur une coulisse ou sur une partie du châssis.

Selon une autre caractéristique de l'invention, chaque portion saillante de la première branche présente une forme adaptée pour augmenter l'effet de levier appliqué sur le châssis lors du dépliement de la table et de permettre ainsi un déport des efforts vers le centre de la table.

Selon une autre caractéristique de l'invention, chaque coulisse est équipée d'un organe mobile, chaque organe mobile comprenant une portion de coulissement et un logement, la portion de coulissement étant configurée pour coulisser le long d'une coulisse et le logement étant configuré pour recevoir une portion saillante de la deuxième branche.

Avantageusement, la portion de coulissement s'étend dans la même direction que les coulisses du châssis. Préférentiellement, le logement de l'organe mobile s'étend dans une direction sensiblement perpendiculaire par rapport à la direction dans laquelle s'étend la portion de coulissement et/ou par rapport à la direction dans laquelle s'étendent les coulisses.

Selon une autre caractéristique de l'invention, chaque portion saillante de la deuxième branche est montée libre dans le logement, de sorte que ledit logement effectue une rotation autour de ladite portion saillante, selon un deuxième axe de rotation lors du basculement du châssis.

Selon une caractéristique de l'invention, le premier axe de rotation et le deuxième axe de rotation sont globalement parallèles.

Selon une caractéristique de l'invention, chaque organe mobile comprend au moins un téton saillant, positionné sur la portion de coulissement et orienté vers l'extérieur de la table pliable. Avantageusement, le téton saillant a pour fonction le guidage du coulissement du deuxième pied lorsque la table pliable passe d'une position dépliée à une position pliée. Pour ce changement de position, les tétons saillants sont tirés d'une première extrémité proximale de chaque coulisse à une deuxième extrémité distale de chaque coulisse. Préférentiellement, chaque téton saillant présente une portion de préhension.

Selon une caractéristique de l'invention, les branches sont positionnées entre la première et la deuxième coulisse.

Selon une caractéristique de l'invention, en position pliée, les branches présentent une forme en X avec un écartement minimal, ce qui permet d'éviter les pincements liés au pliage du piètement par rapport au plateau. En outre, l'écartement minimal en forme de X des branches du piètement confère une stabilité à la table pliable en position pliée.

L'invention sera mieux comprise, grâce à la description ci-après, qui se rapporte à un mode de réalisation selon la présente invention, donné à titre d'exemple non limitatif et expliqué avec référence aux dessins schématiques annexés, dans lesquels:
- la figure 1 est une vue de côté de la table pliable selon l'invention en position dépliée,
- la figure 2 est une vue de côté de la table pliable selon l'invention en position pliée,
- la figure 3 est une vue arrière de la table pliable selon l'invention en position pliée,
- la figure 4A est une vue de détail de la table pliable selon l'agrandissement A de la figure 3 selon un angle de vue de dessus sans le plateau,
- la figure 4B est une vue de détail de la table pliable selon l'agrandissement B de la figure 3 selon un angle de vue de dessous sans le plateau,
- la figure 5 est une vue en perspective de la table sans le plateau en position intermédiaire, et,
- la figure 6 est une vue en perspective partielle de la table sans le plateau en position dépliée.

Aux figures 1 et 2, est représentée une table pliable 1 selon l'invention. La table pliable 1 comprend un plateau 2, un châssis 3, le plateau 2 étant monté sur le châssis 3. La table pliable 1 comprend en outre, un piètement comportant deux branches 4, 5, les deux branches présentant chacune une première extrémité libre 4a, 5a, destinée à être en appui sur le sol et une deuxième extrémité 4b, 5b, montée sur le châssis 3. Plus précisément, la deuxième extrémité 4b de la première branche 4 est montée en rotation sur le châssis 3 selon un axe de rotation Y.

En outre, la deuxième extrémité 5b de la branche 5 est montée en translation sur le châssis 3 pour permettre à la table pliable 1 de passer d'une position pliée, représentée en figure 2, à une position dépliée, représentée en figure 1, et inversement.

De plus, la première branche 4 est articulée en rotation par rapport à la deuxième branche 5 de façon à former un X autour d'un axe de jonction Z. Cette forme de piètement est également connue comme étant de forme ciseaux. Préférentiellement et comme illustré aux figures 1 à 3, l'axe de jonction Z est positionné sensiblement au milieu de chaque branche 4, 5. Avantageusement les branches 4, 5, sont coudées ce qui permet d'augmenter la distance entre les branches 4, 5 au sol accroissant ainsi la stabilité de la table pliable 1.

En position dépliée comme visible en figure 1, la première branche 4 présente un écartement maximal par rapport à la deuxième branche 5. La position dépliée est stable. Dans cette position dépliée, le plateau 2 est sensiblement parallèle au sol.

En position pliée comme visible en figure 2, la première branche 4 présente un écartement minimal par rapport à la deuxième branche 5. La position pliée est stable du fait que les branches 4, 5, forment un X même dans la position pliée. Le plateau 2 est incliné par rapport au sol. Avantageusement, le plateau 2 repose contre une partie de la branche 5.

En figure 3, la table pliable 1 est représentée vue arrière en position pliée, on voit donc le dessous du plateau 2. Dans cet exemple de réalisation, le châssis 3 comprend quatre pièces de jonction 6 jointes par des barres 7, 8. Plus précisément, le châssis 3 comprend deux barres formant des coulisses 7 dont la fonction sera détaillée ci-après dans la description, et deux barres transversales 8. Les coulisses 7, tout comme les barres transversales 8 sont positionnées sensiblement le long d'un bord du plateau 2, en retrait vers l'intérieur de la table pliable 1, de sorte que les coulisses 7 et les barres transversales 8 ne soient pas visibles en position dépliée. Les barres transversales 8 et les coulisses 7 sont maintenues fixes dans des logements (non référencés) prévus dans les pièces de jonction 6.

Dans l'exemple illustré en figure 3, les branches 4, 5, sont positionnées entre les coulisses 7 du châssis 3.

Comme on peut le voir en figure 3, chaque coulisse 7 est équipée d'un organe mobile 9 adapté pour coulisser le long de chaque coulisse 7. Les organes mobiles 9 sont plus visibles en figure 4B selon le détail B cerclé en figure 3. Chaque organe mobile comprend une portion de coulissement 9a dans laquelle est ménagé un trou traversant à travers duquel l'organe mobile 9 se déplace sur la coulisse 7, et un logement 9b dans lequel est ménagé un trou borgne destiné à recevoir une partie de la deuxième branche 5. Le logement 9b s'étend dans une direction sensiblement perpendiculaire à la direction dans laquelle s'étendent les coulisses 7.

Avantageusement et comme visible en figure 4B, l'organe mobile 9 comprend un téton saillant 9c qui s'étend dans une direction sensiblement perpendiculaire à la direction dans laquelle s'étendent les coulisses 7. Le téton saillant 9c est orienté vers l'extérieur de la table pliable 1, de sorte qu'il permette le guidage manuel du coulissement de la deuxième branche 5 sur les coulisses 7.

La figure 4A illustre un détail A cerclé sur la figure 3. En figure 4A, la première branche 4 comprend deux portions saillantes 11 montées chacune en rotation dans une coulisse 7. Chaque portion saillante 11 de la première branche 4 est montée en rotation au plus près d'une pièce de jonction 6. Chaque portion saillante 11 présente une forme adaptée pour augmenter l'effet de levier lors de la rotation de la première branche 4 autour de l'axe Y. De préférence et comme visible sur la figure 4A, chaque portion saillante 11 de la première branche 4 est en forme de manivelle.

La deuxième branche 5 comprend deux portions saillantes 10 montées chacune en rotation dans le logement 9b d'une coulisse 7. Chaque portion saillante 10 de la deuxième branche 5 présente une forme adaptée pour raccorder la deuxième branche 5 à la coulisse 7, de sorte que la deuxième branche 5 soit toujours au niveau de la coulisse 7. De préférence et comme visible sur la figure 4A, chaque portion saillante 10 de la deuxième branche 5 est en forme de manivelle.

De plus, en position dépliée, chaque portion saillante 10 fait plan avec le logement 9b et les coulisses 7, comme visible en figure 6. Avantageusement, chaque portion saillante 10 de la deuxième branche 5 est emboitée dans le logement 9b de manière libre, si bien que le logement 9b peut effectuer une rotation autour d'un axe W (représenté en figure 4B) correspondant globalement à l'axe selon lequel chaque portion saillante 10 de la deuxième branche 5 s'étend.

Ainsi, la deuxième branche 5 est montée sur chaque coulisse 7 et par extension sur le châssis 3 via l'organe mobile 9, et ce, en translation grâce à la portion de coulissement 9a de l'organe mobile 9 et en rotation grâce au logement 9b de l'organe mobile 9.

Conformément à l'invention, pour déplier la table pliable 1, le plateau 2 et le châssis 3 sont basculés vers l'arrière suivant la flèche F représentée en figure 2. Le plateau 2 et le châssis 3 basculant, cela entraîne la rotation autour de l'axe Y de la première branche 4. En outre, comme la deuxième branche 5 est solidaire de châssis 3, le changement de position dudit châssis 3 induit également une amorce de translation de la deuxième branche 5 sur les coulisses 7 et une rotation du logement 9b autour de l'axe W et autour de chaque portion saillante 10 de la deuxième branche 5.

Une fois le plateau 2 et le châssis 3 à l'horizontale ou sensiblement parallèles au sol, il faut stabiliser la position. A cet effet, la deuxième branche 5 est translatée jusqu'à une butée le long des coulisses 7. Plus précisément, cette cinématique s'effectue de la manière suivante : une fois le plateau 2 et le châssis 3 à l'horizontale ou sensiblement parallèles au sol, on exerce des efforts de poussée sur le plateau 2 pour déplacer la deuxième branche 5 vers une extrémité opposée de chaque coulisse 7. La course de déplacement correspond à la longueur des coulisses 7 et les butées correspondent aux pièces de jonction 6 positionnées à chaque extrémité des coulisses 7, comme visible en figure 5.

Au fur et à mesure de la translation de la deuxième branche 5 sur les coulisses 7, la deuxième branche 5 effectue une rotation autour de l'axe de jonction Z de sorte à déplier les appuis de la table pliable 1.

Pour aboutir à une position stable dépliée comme en figure 1, il faut que chaque organe mobile 9 vienne en butée contre une pièce de jonction 6 terminant la course de chaque coulisse 7, comme représenté en figure 6.

Lorsque l'on souhaite passer d'une position dépliée à une position pliée, l'organe mobile 9 est sollicité et les tétons saillants sont tirés vers une extrémité de chaque coulisse 7, opposée à l'extrémité contre laquelle les organes mobiles étaient en butée. Afin d'assurer la translation des organes mobiles 9 sur les coulisses 7, la table pliable 1 doit être calée, du côté opposé à l'extrémité contre laquelle les organes mobiles étaient en butée, par exemple contre les cuisses de la personne exécutant la manipulation. La translation de la deuxième branche 5 entraîne alors la rotation de la deuxième branche 5 autour de l'axe de jonction Z rapprochant la deuxième branche 5 vers la première branche 4.

En bout de course, la translation de la deuxième branche 5 provoque le basculement du plateau 2 et du châssis 3 entraînant la rotation du logement 9b de l'organe mobile 9 autour de l'axe W et la rotation de la première branche 4 autour de l'axe Y.

Pour que la position pliée soit stabilisée, chaque organe mobile 9 doit être en butée contre une pièce de jonction 6 et préférentiellement, le plateau 2 et le châssis 3 reposent en partie sur la deuxième branche 5.

Bien entendu, l'invention n'est pas limitée au mode de réalisation décrit et représenté aux figures annexées. Des modifications restent possibles, notamment du point de vue de la constitution des divers éléments ou par substitution d'équivalents techniques, sans sortir pour autant du domaine de protection de l'invention.

## Revendications

1. Table pliable (1), comprenant :
- un plateau (2),
- un châssis (3), le plateau (2) étant monté sur le châssis (3),
- un piètement comprenant une première et une deuxième branche (4, 5), la première branche (4) étant articulée en rotation par rapport à la deuxième branche (5) de façon à former un X autour d'un axe de jonction (Z), la première branche (4) présentant une première extrémité libre (4a) destinée à être en appui sur le sol et une deuxième extrémité (4b) montée en rotation sur le châssis (3) selon un premier axe de rotation (Y), la deuxième branche (5) présentant une première extrémité libre (5a) destinée à être en appui sur le sol,
**caractérisée en ce que** le châssis (3) comporte au moins une première coulisse (7) et une deuxième coulisse (7), et **en ce que** la deuxième branche (5) comprend une deuxième extrémité (5b) montée en translation sur chaque coulisse (7) de sorte que lorsque la table pliable (1) passe d'une position pliée à une position dépliée et inversement, la deuxième extrémité (5b) de la deuxième branche (5) se déplace linéairement sur chaque coulisse (7) du châssis (3) et entraîne la rotation de la deuxième branche (5) autour de l'axe de jonction (Z), jusqu'à ce que la deuxième extrémité (5b) de la deuxième branche (5) vienne en butée contre une extrémité de chaque coulisse (7) et **en ce que** la première branche (4) présente deux portions saillantes (11), chacune des portions saillantes (11) étant montée en rotation sur une coulisse (7) ou sur une partie du châssis (3), chaque portion saillante (11) de la première branche (4) présente une forme adaptée pour augmenter l'effet de levier appliqué sur le châssis (3) lors du dépliement de la table (1) et de permettre ainsi un déport des efforts vers le centre de la table (1).

2. Table pliable selon la revendication 1, dans laquelle la deuxième extrémité (5b) de la deuxième branche (5) comprend deux portions saillantes (10), chaque portion saillante (10) étant conçue pour coopérer avec une coulisse (7) du châssis (3).

3. Table pliable selon la revendication 2, dans laquelle chaque portion saillante (10) de la deuxième branche (5) présente une forme adaptée pour assurer la jonction entre la deuxième branche (5) et chaque coulisse (7).

4. Table pliable selon l'une quelconque des revendications 2 ou 3, dans laquelle chaque coulisse (7) est équipée d'un organe mobile (9), chaque organe mobile (9) comprenant une portion de coulissement (9a) et un logement (9b), la portion de coulissement (9a) étant configurée pour coulisser le long d'une coulisse (7) et le logement (9b) étant configuré pour recevoir une portion saillante (10) de la deuxième branche (5).

5. Table pliable selon la revendication 4, dans laquelle chaque portion saillante (10) de la deuxième branche (5) est montée libre dans le logement (9b), de sorte que ledit logement (9b) effectue une rotation autour de ladite portion saillante (10), selon un deuxième axe de rotation (W) lors du basculement du châssis (3).

6. Table pliable selon la revendication 5, dans laquelle le premier axe de rotation (Y) et le deuxième axe de rotation (W) sont globalement parallèles.

7. Table pliable selon l'une quelconque des revendications 5 ou 6, dans laquelle chaque organe mobile (9) comprend au moins un téton saillant (9c), positionné sur la portion de coulissement (9a) et orienté vers l'extérieur de la table pliable (1).

8. Table pliable selon l'une quelconque des revendications 1 à 7, dans laquelle les branches (4, 5) sont positionnées entre la première et la deuxième coulisse (7).

9. Table pliable selon l'une quelconque des revendications 1 à 8, dans laquelle en position pliée, les branches (4, 5) présentent une forme en X avec un écartement minimal.
